# EUROPÄISCHE PATENTSCHRIFT

(11) **EP 0 440 035 B1**
(45) Veröffentlichungstag und Bekanntmachung des Hinweises auf die Patenterteilung: **23.06.1993**
(21) Anmeldenummer: 91100393.7
(22) Anmeldetag: 15.01.1991
(51) Int. Cl.: B22D 11/06

(54) **Vorrichtung zum Führen und insbesondere Aufwickeln von Materialbahnen**
Guiding apparatus and especially rolling up of ribbons
Dispositif pour guider et notamment pour enrouler des bandes de matériel

(30) Priorität: 02.02.1990 DE 4003067
(43) Veröffentlichungstag der Anmeldung: 07.08.1991
(73) Patentinhaber: SUNDWIGER EISENHÜTTE MASCHINENFABRIK GmbH & CO., D-58675 Hemer (DE)
(72) Erfinder: Schenk, Horst, W-46 Dortmund 30 (DE); Gellenbeck, Herbert, W-5870 Hemer (DE)
(74) Vertreter: Cohausz & Florack Patentanwälte

(56) Entgegenhaltungen:
- EP-A- 0 316 949
- EP-A- 0 325 306
- EP-B- 0 115 026
- DE-C- 3 708 891
- US-A- 3 659 643

## Beschreibung

Die Erfindung bezieht sich auf eine Vorrichtung zum Führen und insbesondere Aufwickeln von Materialbahnen, insbesondere von von einer Bandgießmaschine kommenden Materialbahnen, bestehend aus zumindest einer Bürstenrolle und einer die Materialbahn gegen die Bürstenrolle drückenden weiteren Rolle.

Vorrichtungen dieser Art sind bekannt. Sie dienen dem Zweck, die vom Gießrad kommende Materialbahn aufzufangen und einer Aufwickelvorrichtung zuzuführen. Damit diese Aufgabe störungsfrei erfüllt werden kann, läuft die Bürstenrolle in der Regel mit höherer Umlaufgeschwindigkeit als das ihr die Materialbahn zuführende Gießrad der Bandgießmaschine. Zweck der Differenzgeschwindigkeit ist, die Materialbahn straffzuziehen. Der Schlupfausgleich findet dabei an der Bürstenrolle statt, ohne daß dadurch die Materialbahn beschädigt wird. Eine Schwierigkeit bei solchen Vorrichtungen besteht darin, daß der Materialbahnanfang sich um die Bürstenrolle wickelt, wenn die Materialbahn aus sehr dünnem Material besteht. Ein weiterer Nachteil besteht darin, daß mit der Vorrichtung die Materialbahn nicht mit ihrem Anfang, sondern mit einem weiter hinterliegenden Abschnitt an die Vorrichtung zum Aufwickeln angeschlossen werden kann. Der davor liegende abgeschnittene Teil geht regelmäßig verloren. Bei kleinen zu vergießenden Mengen ist dieser Verlust prozentual groß. (DE 37 08 891 C1; EP 0 021 049 B1;EP 0 316 949 A2).

Der Erfindung liegt die Aufgabe zugrunde, eine Vorrichtung zum Führen von von einem Gießrad einer Bandgießmaschine kommenden Materialbahnen, in Folienstärke zu schaffen, mit der die von vorgeordneten Vorrichtungen kommende Materialbahn bei sehr unterschiedlichen Geschwindigkeiten bis zum Beispiel 50 m/sek. störungsfrei transportiert und gegebenenfalls gewickelt werden kann.

Diese Aufgabe wird erfindungsgemäß dadurch gelöst, daß die Bürstenrolle mit einer Vielzahl von mit axialem Abstand voneinander angeordneten, ringscheibenförmigen Bürstenelementen bestückt ist, zwischen denen sich in Förderrichtung der Materialbahn erstreckende stationäre Leitelemente eines Führungskäfigs angeordnet sind.

Die erfindungsgemäße Vorrichtung paßt sich wegen ihrer Bestückung mit Bürstenelementen unter Schlupfbildung der vorgegebenen Fördergeschwindigkeit der Materialbahn an. Schwierigkeiten mit Bandanfängen gibt es nicht, da die Leitelemente des Führungskäfigs dafür sorgen, daß die Materialbahn im wesentlichen in der vorgegebenen Führungsebene verbleibt und sich nicht um eine Bürstenrolle wickelt.

Vorzugsweise ist auch die weitere Rolle als Bürstenrolle ausgebildet. Unabhängig von der Ausbildung der weiteren Rolle sollten auch der weiteren Rolle stationäre Leitelemente des Führungskäfigs zugeordnet sein. Im Falle der Ausbildung als Bürstenrolle sollten sie ebenfalls als Stäbe ausgebildet sein.

Zur Führung der Materialbahn können mehrere Paare von gegenüberliegend angeordneten Rollen in verschiedenen Kombinationen, und zwar Bürstenrollen mit glatten Rollen oder gerillten Rollen oder zwei Bürstenrollen angeordnet sein.

Insbesondere lassen sich mit den erfindungsgemäßen Bürstenrollen Wickelstationen mit und ohne Wickelkern bilden, die ein verlustfreies Aufwickeln der Materialbahn ermöglichen. Nicht länger ist es erforderlich, daß der Anfangsabschnitt abgeschnitten und verlorengegeben wird. Erfindungsgemäß ist eine solche Wickelstation dadurch gekennzeichnet, daß mehrere Bürstenrollen mit sich aneinander anschließenden stationären Leitelementen um ein gemeinsames Zentrum herum angeordnet sind, wobei jede Bürstenrolle mit einer Vielzahl von mit axialem Abstand voneinander angeordneten, ringscheibenförmigen Bürstenelementen bestückt ist, zwischen denen sich in Förderrichtung der Materialbahn erstreckende, stationäre Leitelemente eines Führungskäfigs angeordnet sind. Eine solche Wickelstation kann im Falle kleinerer Bandlängen ohne Wickelkern sein. Für mittlere Bandlängen sollte ein Wickelkern vorgesehen sein, der ebenfalls aus einer erfindungsgemäßen Bürstenrolle bestehen kann. In diesem Fall ist die Bürstenrolle aber nicht mit Leitelementen bestückt, weil um die Bürstenrolle das Band gewickelt wird. Bei dieser Wickelstation sorgt die den Wickelkern bildende Bürste für einen Schlupfausgleich, ohne daß es wie sonst nötig ist, eine Rutschkupplung vorzusehen. Die nachgiebigen Bürsten sorgen dafür, daß mehrere Lagen Band gewickelt werden können. Erst bei größeren Bandlängen sind besondere Vorkehrungen für die Aufnahme der vielen Lagen zu treffen. Nach einer ersten Ausbildung sind die Bürstenrollen mit ihren Leitelementen radial verstellbar, während sie nach einer zweiten Ausführung axial verschiebbar sind, denn nur beim Anwickeln auf den Wickelkern ist es erforderlich, daß die äußeren Bürstenrollen angestellt sind.

Um einen Wickelrollenwechsel vornehmen zu können, können nach einer weiteren Ausgestaltung der Erfindung zwei um jeweils ein Zentrum herum angeordnete Bürstenrollensätze parallel zueinander angeordnet sein, wobei ihnen eine Weiche vorgeordnet ist.

Im folgenden wird die Erfindung anhand einer Zeichnung näher erläutert, die verschiedene Ausführungsbeispiele zeigt. Im einzelnen zeigen:
- Figur 1: eine Vorrichtung zum Führen von Materialbahnen im Querschnitt nach der Linie I-I der Figur 2,
- Figur 2: die Vorrichtung gemäß Figur 1 im Axialschnitt nach der Linie II-II der Figur 1,
- Figur 3: eine Vorrichtung zum Führen von Materialbahnen im Querschnitt nach der Linie III-III der Figur 4,
- Figur 4: die Vorrichtung gemäß Figur 3 im Axialschnitt nach der Linie IV-IV der Figur 3,
- Figur 5: eine Vorrichtung zum Führen und kernlosen Wickeln von Materialbahnen im Querschnitt,
- Figur 6: eine Vorrichtung zum Führen und Wickeln von Materialbahnen auf einen Kern im Querschnitt,
- Figur 7: die Vorrichtung zum Wickeln von Materialbahnen gemäß Figur 6 im Axialschnitt nach der Linie V-V der Figur 6,
- Figur 8: eine Vorrichtung zum Wickeln von Materialbahnen auf einen Kern in einer zu Figur 7 anderen Ausführungsform im Querschnitt
**und**
- Figur 9: eine Vorrichtung zum abwechselnden Wickeln von Materialbahnen auf zwei Kernen mit einer vorgeordneten Weiche und einer vorgeordneten Gießmaschine im Querschnitt.

Bei der Vorrichtung gemäß Figuren 1 und 2 sind zwei Paare von jeweils gegenüberliegenden Bürstenrollen 1-4 hintereinander angeordnet. Diese Bürstenrollen 1-4 führen zwischen sich eine Materialbahn 5 in Folienstärke, die von einer vorgeordneten, in der Zeichnung nicht dargestellten Maschine, zum Beispiel einer Bandgießmaschine, kommt. Jede Bürstenrolle 1-4 besteht aus einem Kern 1a-4a und darauf angeordneten ringscheibenförmigen, mit axialem Abstand voneinander angeordneten Bürstenelementen 1b-4b. Die Bürstenrollen 1-4 sind in seitlichen Lagern 6-9 drehbar gelagert und werden über Zahnräder 10,11 mit einer Geschwindigkeit angetrieben, die größer als die Geschwindigkeit der Materialbahn 5 ist. Da die Bürstenelemente 1b-4b nachgiebig die Materialbahn 5 einklemmen, entsteht Schlupf zwischen der Materialbahn 5 und den Bürstenelementen 1b-4b, so daß die Materialbahn 5 straff gehalten aber nicht überlastet wird.

Zwischen den Bürstenelementen 1b-4b erstrecken sich stabförmige, stationär angeordnete Leitelemente 12-14, die dafür sorgen, daß ein Materialbahnanfang sich nicht um eine der Bürstenrollen 1-4 wickelt, sondern zwischen den einen Käfig bildenden Leitelementen 12-14 den nächsten Bürstenrollen zugeführt wird.

Das Ausführungsbeispiel der Figuren 3 und 4 unterscheidet sich von dem der Figuren 1 und 2 nur darin, daß anstelle der unteren Bürstenrollen 1,4 eine erste Rolle 15 mit einem glatten Mantel 15a und eine zweite Rolle 16 mit einem mit Ringnuten 16b versehenen Mantel 16a vorgesehen sind. Vor und hinter den Rollen 15,16 sind Leitelemente 17,18,19 vorgesehen. Das Leitelement 18 ist als Platte ausgeführt uns schließt dicht am Mantel 15a an, während das Leitelement 19 mindestens an seinem vorderen Rand mit Zinken 19a versehen ist, die in die Ringnuten 16b eingreifen. Auf diese Art und Weise wird ebenfalls gewährleistet, daß sich die Materialbahn 5 nicht um eine Rolle 15,16 schlingen kann.

Bei dem Ausführungsbeispiel der Figuren 5 und 6 wird die Materialbahn 5 von Bürstenrollen 20,21 entsprechend denen der Figuren 1 und 2 einer Wickelstation 22 zugeführt. Diese Wickelstation 22 weist vier um ein Zentrum herum angeordnete Bürstenrollen 23-26 entsprechend den Bürstenrollen 1-4 der Figuren 1 und 2 auf. Zwischen den Bürstenelementen dieser Bürstenrollen 23-26 erstrecken sich stabförmige Leitelemente 27, die einen kreisförmigen Käfig bilden. Beim Ausführungsbeispiel der Figur 5 ist das Zentrum kernlos, während es beim Ausführungsbeispiel der Figur 5 eine angetriebene Bürstenrolle 28 entsprechend denen der Figuren 1 und 2 aufweist. Da diese Bürstenrolle 28 keine ein Umwickeln verhindernde Leitelemente braucht, kann sie auch über ihre gesamte axiale Länge lückenlos mit Bürstenelementen bestückt sein.

Während bei dem Ausführungsbeispiel der Figur 5 die um das Zentrum herum angeordneten Bürstenrollen 23-26 radial und axial nicht verstellbar sind, können sie beim Ausführungsbeispiel der Figur 6, wie Figur 7 im Axialschnitt zeigt, axial aus der in der Zeichnung dargestellten Position nach rechts verstellt werden.

Das Ausführungsbeispiel der Figur 8 unterscheidet sich von dem der Figuren 6 und 7 dadurch, daß die Bürstenrollen 29-32 nicht axial, sondern radial verstellbar sind. Die Bürstenrollen 29-32 sind an Schwenkarmen 33-36 gelagert. Jeder Bürstenrolle 32-36 ist ein Leitelement 37-40 zugeordnet, das gemeinsam mit der Bürstenrolle 29-32 verschwenkt wird.

Die axial verstellbaren Bürstenrollen 23-26 des Ausführungsbeispiels der Figur 7 und die radial
verstellbaren Bürstenrollen 29-32 des Ausführungsbeispiels der Figur 8 dienen dazu, den Anwickelvorgang auf der den Kern bildenden Bürstenrolle 28 zu ermöglichen. Nach dem Anwickeln werden sie vom Kern entfernt, so daß viellagige Wickel gewickelt werden können.

Das Ausführungsbeispiel der Figur 9 läßt sich mit Wickelstationen der Ausführungsbeispiele der Figuren 6-8 verwirklichen. In diesem Fall braucht nur eine Weiche 41 zwischen den beiden übereinander angeordneten Wickelstationen 42,43 vorgesehen zu sein. Dafür ist es erforderlich, daß die den Wickelstationen 42,43 vorgeordneten Bürstenrollen 20,21 in einem verschwenkbaren Rahmen 44 gehalten sind. Das Ausführungsbeispiel der Figur 9 zeigt darüber hinaus noch eine in den übrigen Figuren nicht dargestellte Gießvorrichtung 43 mit einem Kühlrad 46, auf das aus einem Behälter 47 mit schmelzflüssigem Metall schmelzflüssiges Metall aufgetragen wird.

## Patentansprüche

1. Vorrichtung zum Führen von von einem Gießrad (46) einer Bandgießmaschine (42) kommenden Materialbahnen (5), bestehend aus zumindest einer Bürstenrolle (2,3,20,23-26,29-32) und einer die Materialbahn (5) gegen die Bürstenrolle (2,3,20,23-26,29-32) drückenden weiteren Rolle (1,4,15,16,21,28),
**dadurch gekennzeichnet,** daß die Bürstenrolle (2,3,20,23-26) mit einer Vielzahl von mit axialem Abstand voneinander angeordneten, ringscheibenförmigen Bürstenelementen (1b-4b) bestückt ist, zwischen denen sich in Laufrichtung der Materialbahn (5) erstreckende, stationäre Leitelemente (12,13,14,27,37-40) eines Führungskäfigs erstrecken.

2. Vorrichtung nach Anspruch 1,
**dadurch gekennzeichnet,** daß die weitere Rolle (1,4,21,28) als Bürstenrolle ausgebildet ist.

3. Vorrichtung nach Anspruch 1 oder 2,
**dadurch gekennzeichnet,** daß auf der Seite der weiteren Rolle (1,4,21) stationäre Leitelemente (12) vorgesehen sind.

4. Vorrichtung nach einem der Ansprüche 1 bis 3,
**dadurch gekennzeichnet,** daß die Leitelemente (12,13,14,27,37-40) Stäbe sind.

5. Vorrichtung zum Aufwickeln von Materialbahnen, insbesondere mit einer in Förderrichtung der Materialbahn vorgeordneten Vorrichtung nach einem der Ansprüche 1 - 5, mit zumindest einer Rolle,
**dadurch gekennzeichnet,** daß mehrere Bürstenrollen (23-26,29-32) mit sich aneinander anschließenden stationären Leitelementen (27,37-40) um ein gemeinsames Zentrum herum angeordnet sind, wobei jede Bürstenrolle (23-26,29-32) mit einer Vielzahl von mit axialem Abstand voneinander angeordneten, ringscheibenförmigen Bürstenelementen (1b-4b) bestückt ist, zwischen denen sich in Förderrichtung der Materialbahn erstreckende, stationäre Leitelemente (27,37-40) einen Führungskäfig bilden.

6. Vorrichtung nach Anspruch 5,
**dadurch gekennzeichnet,** daß im Zentrum ein Wickelkern (28) angeordnet ist.

7. Vorrichtung nach Anspruch 6,
**dadurch gekennzeichnet,** daß der Wickelkern (28) eine Bürstenrolle ist.

8. Vorrichtung nach Anspruch 6 oder 7,
**dadurch gekennzeichnet,** daß die Bürstenrollen (29-32) mit ihren Leitelementen (37-40) radial verstellbar sind.

9. Vorrichtung nach Anspruch 6 oder 7,
**dadurch gekennzeichnet,** daß die Bürstenrollen (23-26) mit ihren Leitelementen (27) gegenüber dem Wickelkern (28) axial verstellbar sind.

10. Vorrichtung nach Anspruch 6 oder 7,
**dadurch gekennzeichnet,** daß zwei um jeweils ein Zentrum herum angeordnete, eine Wickelstation (42,43) bildende Bürstenrollensätze parallel zueinander angeordnet sind, wobei ihnen eine Weiche (41) vorgeordnet ist.

## Claims

1. An apparatus for coiling webs of material (5) arriving from a casting wheel (46) of a ribbon casting machine (42), comprising at least one brush roller (2,3,20,23-26,29-32) and a further roller (1,4,15,16,21,28) which forces the web of material (5) against the brush roller (2,3,20,23-26,29-32), characterized in that the brush roller (2,3,20,23-26) is equipped with a plurality of axially spaced-out annular disc-shaped brush elements (1b-4b) between which there extend stationary guide elements (12,13,14,27,37-40) of a guide cage which extend in the direction in which the web of material (5) runs.

2. An apparatus according to claim 1, characterized in that the further roller (1,4,21,28) takes the form of a brush roller.

3. An apparatus according to claims 1 or 2, characterized in that stationary guide elements (12) are provided on the side of the further roller (1,4,21).

4. An apparatus according to one of claims 1 to 3, characterized in that the guide elements (12,13,14,27,37-40) are rods.

5. An apparatus for winding webs of material, more particularly having an apparatus disposed upstream in the conveying direction of the web of material as set forth in one of claims 1-5, having at least one roll, characterized in that a plurality of brush rollers (23-26,29-32) having adjoining stationary guide elements (27,37-40) are arranged around a common centre, each brush roller (23-26,29-32) being fitted with a plurality of axially spaced-out annular disc-shaped brush elements (1b-4b), between which stationary guide elements (27,37-40) extending in the conveying direction of the web of material form a guide cage.

6. An apparatus according to claim 5, characterized in that a coiling core (28) is disposed in the centre.

7. An apparatus according to claim 6, characterized in that the coiling core (28) is a brush roller.

8. An apparatus according to claims 6 or 7, characterized in that the brush rollers (29-31) with their guide elements (37-40) are radially adjustable.

9. An apparatus according to claims 6 or 7, characterized in that the brush rollers (23-26) with their guide elements (27) are axially adjustable in relation to the coiling core (28).

10. An apparatus according to claims 6 or 7, characterized in that two sets of brush rollers, each disposed around the centre and forming a coiling station (42,43) are disposed parallel with one another, a deflector (41) being disposed upstreams thereof.

## Revendications

1. Dispositif pour guider des bandes de matière (5) venant d'une roue de coulée (46) d'une machine à couler des bandes (42), constitué d'au moins un rouleau-brosse (2, 3, 20, 23-26, 29-32) et d'un autre rouleau (1, 4, 15, 16, 21, 28) pressant la bande de matière (5) contre le rouleau-brosse (2, 3, 20, 23-26, 29-32),
caractérisé en ce que le rouleau-brosse (2, 3, 20, 23-26) est équipé d'une pluralité d'éléments de brosse (1b-4b) en forme de disques annulaires disposés à écartement axial les uns des autres, entre lesquels s'étendent des éléments de guidage stationnaires (12, 13, 14, 27, 37-40), s'étendant en direction de déplacement de la bande de matière (5), d'une cage de guidage.

2. Disposition selon la revendication 1,
caractérisé en ce que l'autre rouleau (1, 4, 21, 28) est réalisé sous forme de rouleau-brosse.

3. Dispositif selon la revendication 1 ou 2,
caractérisé en ce que des éléments de guidage stationnaires (12) sont adjoints au côté de l'autre rouleau (1, 4, 21).

4. Dispositif selon l'une des revendications 1 à 3,
caractérisé en ce que les éléments de guidage (12, 13, 14, 27, 37-40) sont des barreaux.

5. Dispositif pour enrouler des bandes de matière, en particulier avec un dispositif selon l'une des revendications 1-5 disposé en avant dans la direction de transport de la bande de matière, avec au moins un rouleau,
caractérisé en ce que plusieurs rouleaux-brosses (23-26, 29-32) avec des éléments de guidage stationnaires (27, 37-40) se raccordant entre eux sont disposés autour d'un centre commun, chaque rouleau-brosse (23-26, 29-32) étant muni d'une pluralité d'éléments de brosse (1b-4b) en forme de disques annulaires disposés à écartement axial les uns des autres, entre lesquels des éléments de guidage stationnaire (27, 37-40) s'étendant en direction de transport de la bande de matière forment une cage de guidage.

6. Dispositif selon la revendication 5,
caractérisé en ce qu'un noyau d'enroulement (28) est disposé dans le centre.

7. Dispositif selon la revendication 6,
caractérisé en ce que le noyau d'enroulement (28) est un rouleau-brosse.

8. Dispositif selon la revendication 6 ou 7,
caractérisé en ce que les rouleaux-brosses (29-32) sont réglables radialement avec leurs éléments de guidage (37-40).

9. Dispositif selon la revendication 6 ou 7,
caractérisé en ce que les rouleaux-brosses (23-26) sont réglables axialement avec leurs éléments de guidage (27) par rapport au noyau d'enroulement (28).

10. Dispositif selon la revendication 6 ou 7,
caractérisé en ce que deux séries de rouleaux-brosses disposées respectivement autour d'un centre, formant une station d'enroulement (42, 43), sont disposées parallèles l'une à l'autre, un aiguillage (41) leur étant disposé à l'avant.
